# EUROPÄISCHE PATENTSCHRIFT

(11) **EP 0 437 245 B1**
(45) Veröffentlichungstag und Bekanntmachung des Hinweises auf die Patenterteilung: **26.06.1996**
(21) Anmeldenummer: 91100204.6
(22) Anmeldetag: 08.01.1991
(51) Int. Cl.: B27F 1/02, B27F 1/16

(54) **Keilzinkenfräsanordnung und mit ihr durchzuführendes Verfahren**
Finger joint cutter machine and method
Procédé et dispositif pour la fabrication d'assemblages par dents collées

(30) Priorität: 12.01.1990 DE 4000804; 07.11.1990 DE 4035423
(43) Veröffentlichungstag der Anmeldung: 17.07.1991
(73) Patentinhaber: Dimter, Erwin, D-89288 Buch (DE)
(72) Erfinder: Dimter, Erwin, D-89288 Buch (DE)
(74) Vertreter: Freiherr von Welser, Hubert

(56) Entgegenhaltungen:
- EP-A- 0 292 863
- DE-A- 1 453 268
- DE-A- 1 921 599
- DE-A- 2 504 307
- DE-A- 2 612 134
- DE-A- 2 854 621
- DE-U- 8 900 075

## Beschreibung

Die Erfindung betrifft eine Keilzinkenfräsanordnung zur Herstellung von Keilzinken an der Stirnseite von Brettern gemäß dem Oberbegriff des Anspruches 1.

Die in einer solchen Keilzinkenfräsanordnung mit Keilzinken versehenen Bretter meist verschiedener Länge sollen in Folge zu einer endlosen Bretterbahn in ihren Keilzinken verleimt werden, die auf gewünschte Größen abgelängt werden kann.

Eine solche Keilzinkenfräsanordnung ist in DE-A-1 453 268 beschrieben, bei der einzelne Bretter auf einem in Längsrichtung der Bretter beweglichen Tisch gegen einen ausschwenkbaren Anschlag zu ihrer Ausrichtung angeschoben und in Bearbeitungsstellung eingefahren werden. Die Fräsvorrichtung besteht aus einem Schlitten mit zwei Walzen mit Vorschneidesägen und zwischen ihnen einer Walze mit Keilzinkenfräsen. Der Schlitten wird vertikal an der vorderen Stirnseite des Brettes durchgeführt, das darin auf einen zweiten Tisch geschoben und bei Zurückführen des Schlittens in seine Ausgangsposition auf der anderen Seite beschnitten. Anschließend wird das zugeschnittene Brett an einer Leimangabevorrichtung zur Beleimung seiner Keilzinken an seiner erstbeschnittenen Stirnseite vorbeigeführt.

In DE A 2 854 621 wird bei der Spannvorrichtung vorgeschlagen, die Bretter in Stapeln hochkant liegend der nicht näher beschriebenen Fräsvorrichtung zuzuführen. In DE A 1 921 599 wird ein die Fräsvorrichtung tragender, in senkrechter Richtung bewegbarer Schlitten beschrieben, der Leimangabevorrichtung aufweist, mit der die ausgeschnittenen Keilzinken mit Leim angegeben werden sollen.

Zur Verminderung der Bauhöhe einer solchen Keilzinkenfräsanordnung, die eine senkrechte Durchführung der Fräsvorrichtung notwendig machen würde und zur Ermöglichung der gleichzeitigen Bearbeitung einer größeren Mehrzahl von Brettern, werden die in dem Vorrichtungsanspruch 1 und dem Verfahrensanspruch 3 angegebenen Maßnahmen vorgeschlagen.

Die Erfindung ermöglicht eine erhebliche Verbesserung und wirkungsvolle Beschleunigung der Bearbeitung der für Schichtholzträger bestimmten Bretter. Die automatisch zuführbaren Bretter werden in einem Programmierten Arbeitsgang beiderseits gefräst und eingeleimt. Sie können dann wieder automatich zur Keilzinkenoresse transportiert werden. Handarbeit, insbesondere das Herumheben der Bretter, ist vermieden.

Ausführungsbeispiele der Erfindung werden im folgenden anhand der Zeichnungen näher beschrieben. Es zeigen in schematischer Darstellung
- Fig.1: eine Draufsicht auf eine erfindungsgemäße Keilzinkenfräse;
- Fig.2: a) die gleiche Keilzinkenfräse bei Beginn des Fräsens der Stirnseite eines Bretterstapels
b) bei Beginn ds Fräsens der anderen Stirnseite des gleichen Bretterstapels;
- Fig.3: eine andere Ausführungsform einer erfindungsgemäßen Keilzinkenfräse;
- Fig.4: Beispiele der mit der Keilzinkenfräse gemäß Fig.3 herstellbaren Holzkonstruktionen.

Die in Figur 1 dargestellte Keilzinkenfräse weist zwei gegeneinander in Richtung der Pfeile 1 und 2 verschiebbaren Tishe 3 und 4 auf, über die die zu bearbeitenden, hochkant liegendenden und zu einem Stapel geordneten Bretter 5 geschoben und durch einen Anschlag 6 zur Bearbeitung ausgerichtet werden. In Richtung der Pfeile 7 und 8 ist die Fräsvorrichtung 9 vor den Stirnseiten der Bretter 5 durch nicht dargestellte Arbeitszylinder verschiebbar. Die Fräsvorrichtung 9 besteht aus einem Zerspaner 10 zum Geradeschneiden der Enden der Bretter 5 in der Ebene der gestrichelten Linie 11, der ein Keilzinkenprofil aufweisenden Fräse 12 zum Schneiden der Keilzinken und der Leimangabevorrichtung 13, mit der die geschnittenen Keilzinken mit Leim versehen werden. Zerspaner 11, Fräse 12 und Leimangabevorrichtung 13 sind auf einer gemeinsamen nicht dargestellten Konsole angeordnet. Die Fräsvorrichtung 9 ist um die senkrechte Achse 14 der Fräse 14 um 180° auf dieser Konsole schwenkbar.

Die Wirkungsweise ist folgende: Die Bretter 5, die verschiedene Längen aufweisen, werden auf den Tisch 3 bei dessen Zurückfahren in Richtung des Pfeiles 2 aufgeschoben und bei dessen Wiedervorfahren in Richtung des Pfeiles 1 an dem dann in die Lage dar gestrichelten Linie 11 versetzten Anschlag 6 ausgerichtet, sodaß ihre Stirnseiten in der Ebene des Zerspaners 10 liegen. Die Fräsvorrichtung 9 fährt dann in Richtung des Pfeiles 7 durch, schneidet die Enden der Bretter 5 glatt, fräst die Keilzinken und versieht sie mit Leim, wie dies in Figur 2 a dargestellt ist. Die Fräsvorrichtung 9 fährt bis zur Position 15 durch und schwenkt dort um die Achse 14 der Fräse 12 um 180°. Gleichzeitig fahren die Tische 3 und 4 aufeinander zu, wobei der Tisch 4 den Stapel der Bretter 5 beim erneuten Auseinanderfahren der Tische 3 und 4 in Richtung der Pfeile 1 und 2 übernimmt. Nach Versetzen des Anschlages 6 in die in Figur 1 gezeigte Stellung werden die Bretter 5 bei Wiederzurückfahren des Tisches 4 in Richtung des Pfeiles 2 an ihrem anderen Ende auf die gestrichelte Linie 11 ausgerichtet und in der Richtung des Pfeiles 8 glattgeschnitten, auf Keilzinken gefräst und mit Leim versehen, wie dies Figur 2 b zeigt. In ihrer Endposition wird die Keilzinkenfräse 9 wieder um 180° in ihre ursprüngliche Stellung zurückgeschwenkt, um den nächsten ankommenden Bretterstapel zu beschneiden.

Die verschiedenlangen Bretter 5 sind dann an beiden Enden mit geometrisch genau gleichen und beleimten Keilverzinkungen versehen und können nun einzeln hintereinander in die Keilzinkenpresse befördert und dort zu einem endlosen Band zusammengesetzt werden.

Bei der Ausführungsform zu Figur 3 sind die Tische 16 und 17 um die senkrechten Achsen 18 und 19 in horizontaler Ebene schwenkbar, sodaß Schrägschnitte möglich sind. Die Anordnung der Keilzinkenfräse 20 ist die gleiche wie die bei der in Figur 1 gezeigte Es ist jedoch statt des Zerspaners 10 eine Kreissäge 10' vorgesehen, da hier die Bretter in einem Winkel, wie er bei 20 gezeigt ist, durchgeschnitten und nicht nur abgerichtet werden müssen.

Die Keilzinkenfräse kehrt hier in gleicher Weise, wenn sie die Bretter an einer Stirnseite beschnittewn hat, nach Schwenken um 180° um, um die anderen Enden der Bretter 5 zu bearbeiten, und sie schwenkt nach Erreichen ihrer Ausgangsposition wieder um 180° zurück.

In Figur 4 sind Holzkonstruktionen aus Schichtholzträgerteilen dargestellt, die sich mit Brettern herstellen lassen, die mit der Anardnung gemäß Figur 3 zugeschnitten und mit Keilverzinkungen versehen sind.

Bei den gezeigten Ausführungsformen können alle Bewegungen der Tische 3, 4 , 16 und 17 sowie die der Keilzinkenfräsen 9 und 20 bzw. die ihrer Konsolen mit Hilfe von Arbeitszylinder ausgeführt werden, wobei die gesamte hydraulische Anlage auf den beschriebenen Arbeitsgang programmiert sein kann, sodaß Handarbeit im laufenden Arbeitsgang vollständig vermieden wird.

## Patentansprüche

1. Keilzinkenfräsanordnung zur Herstellung von Keilzinken an der Stirnseite von Brettern, die mit anderen, mit entsprechenden Keilzinken versehenen Brettern stirnseitig in fortlaufender Folge oder einzeln verleimt werden sollen, mit
a) zwei gegeneinander mit hydraulischen Arbeitszylindern verschiebbaren Tischen (3, 4, 16, 17) zur Aufnahme und zum Transport der Bretter (5), wobei an der dem anderen Tisch gegenüberliegenden Seite jedes Tisches (3, 4, 16, 17) ein abschwenkbarer Anschlag (6) zum Ausrichten der Bretter (5) bei Vorrücken des Tisches (3, 4, 16, 17) in Richtung auf den anderen Tisch vorgesehen ist, und
b) einer mit einem hydraulischen Arbeitszylinder zwischen den Tischen (3, 4, 16, 17) hin- und zurückfahrbaren Keilzinkenfräsvorrichtung (9, 20) zur abwechselnden Bearbeitung beider Stirnseiten der Bretter, bestehend aus einem Zerspaner (10) zum Glattschneiden der Stirnseiten der Bretter (5) und einer Fräse (12) zum Ausschneiden der Keilzinken,
dadurch gekennzeichnet,
daß die Keilzinkenfräsvorrichtung (9, 20) eine vertikal ausgerichtete Frässpindel (12) aufweist und in horizontaler Richtung (11) an der Stirnseite eines Stapels von auf dem ersten Tisch (3) hochkant aufgestellten Brettern (5) vorbeigeführt wird, danach um eine vertikale Achse (14) um 180° verschwenkt wird, dann an der zweiten Stirnseite desselben hochkant gestellten, inzwischen auf den zweiten Tisch (4) verschobenen und ausgerichteten Stapels (5) vorbeigeführt und schließlich wieder um die vertikale Achse (14) in den Ausgangszustand zurückgeschwenkt wird,
und daß die Keilzinkenfräsvorrichtung auf einer Konsole angeordnet ist, auf der sich auch eine Leimabgabevorrichtung (13) befindet.

2. Keilzinkenfräsanordnung nach Anspruch 1,
dadurch gekennzeichnet, daß die Tische (16, 17) zur Herstellung von Schrägschnitten um senkrechte Achsen (18, 19) in horizontaler Ebene schwenkbar sind.

3. Verfahren zur Herstellung von Keilzinken an der Stirnseite von Brettern, die mit anderen, mit entsprechenden Keilzinken versehenen Brettern stirnseitig verleimt werden sollen,
dadurch gekennzeichnet, daß eine Vorrichtung nach Anspruch 1 verwendet wird, und daß
die Bretter (5) von einem ersten Tisch (3) aufgenommen und zum Ausrichten gegen einen Anschlag (6) und in die Arbeitsebene (11) der Keilzinkenfräse (9) geschoben werden, daß sodann nach Abschwenken des Anschlages (6) die Keilzinkenfräse (9) zum Schneiden und Beleimen der Keilzinken zwischen den Tischen (3, 4) durchgefahren und bei Erreichen ihrer Endposition um 180° geschwenkt wird, und daß sodann die an ihrer einen Stirnseite bearbeiteten Bretter (5) bei Zusammanfahran der Tische (3, 4) von dem zweiten Tisch (4) übernommen und nach Auseinanderfahren der Tische (3, 4) wieder rückwärts gegen einen Anschlag (6) auf die Bearbeitungsebene (11) der Keilzinkenfräse ausgerichtet werden, worauf die um 180° gewendete Keilzinkenfräse (9) zwischen den Tischen (3, 4) zur Herstellung der Keilzinken und deren Beleimung am anderen Ende der Bretter (5) zurückgefahran und in ihrer Endposition wieder um 180° zurückgeschwenkt wird.

## Claims

1. Vee-pin milling apparatus for producing Vee-pin joints on the front side of boards and/or battens provided for being glued with other boards by their front sides, which are provided with corresponding Vee-pins, either in succession or individually, comprising
(a) two tables (3, 4, 16, 17) adapted to be displaced by hydraulic operating cylinders relative to each other, for receiving and transferring said boards (5), wherein a stop (6) is provided on that side of each table (3, 4, 16, 17) which is opposite to the respectively other table, which stop is adapted to be pivoted off for aligning said boards (5) as said table advances (3, 4, 16, 17) in a direction toward said other table, and
(b) a Vee-pin milling device (9, 20) adapted to be reciprocated between said tables (3, 4, 16, 17) by means of a hydraulic operating cylinder for machining both front ends of said boards in alternation, which miller consists of a cutter (10) for smoothly cutting the front sides of said boards (5) and a miller (12) for cutting out said Vee-pins,
**characterized in**
that said Vee-pin milling device (9, 20) comprises a vertically oriented milling spindle (12) and is passed, in a horizontal direction (11) along the front side of a stack of boards (5) placed on edge on said first table (3), whereupon it is pivoted about a vertical axis (14) through 180°, then passed along the second front side of the same stack (5) placed on edge and meanwhile displaced to and oriented on said second table (4), and finally pivoted back about said vertical axis (14) into the initial condition,
and that said Vee-pin milling apparatus is arranged on a bracket on which also a glue dispenser (13) is located.

2. Vee-pin milling apparatus according to Claim 1,
**characterized in**
that said tables (16, 17) are adapted to be pivoted about vertical axes (18, 19) in a horizontal plane for producing bevel cuts.

3. Method of producing Vee-pins on the front side of Boards and/or battens to be glued, by their front sides, to other boards provided with corresponding Vee-pins, **characterized in** that an apparatus according to Claim 1 is used, and that
said boards (5) are picked up from a first table (3) and pushed for alignment against a stop (6) and into the working plane (11) of said Vee-pin milling device (9), that then, after said stop (6) has been pivoted off, there is a passage through said Vee-pin milling device (9) for cutting and applying glue on the Vee-pins between said tables (3, 4) and when the end position has been reached there is a pivoting motion through 180°, and that then said boards, which are machined on one of their front sides, are accepted from said second table (4) as said tables (3, 4) are approaching, and are then, after said tables (3, 4) have been spaced apart, aligned in a rearward direction against a stop (6) on the machining plane (11) of said Vee-pin milling device, whereupon said Vee-pin milling device, turned around through 180°, is returned between said tables (3, 4) for producing the Vee-pins and applying glue on the other end of said boards (5), and pivoted back again through 180° in its end position.

## Revendications

1. Dispositif à entailler des queues, pour la production des queues d'un assemblage dents collées sur la face des planches prévues à être collées à des autres planches par leurs faces, les dernières étant prévues des queues correspondantes, soit en succession ou individuellement, qui comprend
(a) deux tables (3, 4, 16, 17) aptes à être déplacées par des cylindres moteurs hydrauliques, l'un relativement à l'autre, afin de recevoir et transférer lesdites planches (5), une butée (6) étant prévue sur ce côté de chaque (3, 4, 16, 17), qui est opposé à respectivement l'autre table et étant apte à être pivotée pour l'alignement desdites planches (5) au cours de l'avance de ladite table (3, 4, 16, 17) dans une direction vers ladite autre table, et
(b) un dispositif fraise (9, 20) à entailler des queues, mobile de façon va-et-vient entre lesdites tables (3, 4, 16, 17) moyennant un cylindre moteur hydraulique, à usiner les deux faces desdites planches à tour de rôle, ledit dispositif fraise étant constitué par un coupeur (10) à façonner les faces desdites planches (5) et une fraise (12) à entailler lesdites queues,
**caractérisé en ce**
que ledit dispositif fraise (9, 20) à entailler des queues comprend un arbre de moulurage (12), à orientation verticale, et est passé en sens horizontal (11) le long de la face d'une pile de planches (5), qui sont placées de chant sur ladite première table (3), après quoi il est pivoté autour d'un axe vertical (14) par 180°, ensuite passé le long de la deuxième face de la même pile (5) placée de chant et déplacée entre-temps et orientée sur ladite deuxième table (4), et enfin pivoté en retour autour dudit axe vertical (14) dans son état de début,
et en ce que ledit dispositif fraise à entailler des queues est disposé sur une console sur laquelle se trouve également un dispositif (13) à délivrer de la colle.

2. Dispositif à entailler des queues selon la revendication 1,
**caractérisé en ce**
que lesdites tables (16, 17) sont pivotables autour des axes verticaux (18, 19) dans un plan horizontal à produire des coupes en biais.

3. Procédé à faire des queues sur la face des planches, qui sont prévues à être collées, par leur faces, à des autres planches prévues des queues correspondantes,
**caractérisé en ce** que'un dispositif selon la revendication 1 est employé, et en ce que
lesdites planches (5) sont levées d'une première table (3) et poussées, pour leur alignement, contre une butée (6) et dans le plan de travail (11) dudit dispositif fraise (9), et, après que ladite butée (6) était pivotée, il y a ensuite un passage à travers ledit dispositif fraise (9) à entailler des queues, pour le coupage et l'application de la colle sur les queues, entre lesdites tables (3, 4) et, après que la position finale est atteinte, il y a un pivotement par 180°, et en ce que lesdites planches, qui sont façonnées sur une de leurs faces, sont ensuite transférées de ladite deuxième table (4), pendant que lesdites tables (3, 4) sont approchées l'une à l'autre, et sont ensuite, après un écartement desdites tables (3, 4) l'un de l'autre, alignées, en sens arrière, contre une butée (6) sur le plan de façonnage (11) dudit dispositif fraise à entailler des queues, après quoi ledit dispositif fraise à entailler des queues, tourné par 180°, est retourné entre lesdites tables (3, 4) afin de produire les queues et d'appliquer de la colle sur l'autre extrémité desdites planches (5), et ensuite pivoté par 180° afin de le retourner dans sa position finale.
